# EUROPÄISCHE PATENTSCHRIFT

(11) **EP 0 792 511 B1**
(45) Veröffentlichungstag und Bekanntmachung des Hinweises auf die Patenterteilung: **06.10.1999**
(21) Anmeldenummer: 96906698.4
(22) Anmeldetag: 23.03.1996
(51) Int. Cl.: H01F 38/12, F02P 13/00

(54) **ZÜNDSPULENANORDNUNG FÜR MEHRZYLINDER-BRENNKRAFTMASCHINEN**
IGNITION COIL ARRANGEMENT FOR A MULTI-CYLINDER INTERNAL COMBUSTION ENGINE
SYSTEME DE BOBINE D'ALLUMAGE POUR MOTEUR A COMBUSTION INTERNE MULTICYLINDRE

(30) Priorität: 22.07.1995 DE 19526867
(43) Veröffentlichungstag der Anmeldung: 03.09.1997
(73) Patentinhaber: ROBERT BOSCH GMBH, 70442 Stuttgart (DE)
(72) Erfinder: HERBERT, Wolfgang, D-71726 Benningen (DE)
(86) Internationale Anmeldenummer: DE9600500
(87) Internationale Veröffentlichungsnummer: WO9704470

(56) Entgegenhaltungen:
- DE-A- 4 333 974
- GB-A- 2 173 047

## Beschreibung

### Stand der Technik

Die Erfindung geht aus von einer Zündspulenanordnung für Mehrzylinder-Brennkraftmaschinen nach der Gattung des Oberbegriffs des Anspruchs 1. Eine solche Zündspulenanordnung ist aus der DE 36 10 067 C3 bekannt.

Die Zündspulenanordnung besteht aus mehreren, jeweils durch eine Endstufe angesteuerte Spuleneinheiten in der Art von Mehrfachzündspulen. Jede Spuleneinheit setzt sich aus einer Primärspule und einer, an zwei Zündkerzen angeschlossenen Sekundärspule zusammen. Alle Spuleneinheiten sind zu einer baulichen Einheit mit einem gemeinsamen Gehäuse zusammengefaßt. Dadurch ist die Zündspulenanordnung großbauend, so daß unter beengten Einbauverhältnissen im Motorraum einer Brennkraftmaschine der Einbau einer solchen Zündspulenanordnung auf Schwierigkeit stoßen kann.

### Vorteile der Erfindung

Die erfindungsgemäße Zündspulenanordnung mit den kennzeichnenden Merkmalen des Anspruchs 1 hat demgegenüber den Vorteil, daß die vorerwähnte Unzulänglichkeit in zufriedenstellendem Maß vermieden wird. Dazu weist die Zündspulenanordnung mindestens eine Spuleneinheit als Mehrfachzündspule auf, deren Primärspule und Sekundärspule jeweils geteilt und mechanisch getrennt ausgeführt sind. Je eine Primärteilspule und eine Sekundärteilspule sind zu einer Teilspule zusammengefaßt und mehrere Teilspulen elektrisch in Serie geschaltet.

Damit besteht die Zündspulenanordnung aus mehreren kleinen Einheiten, von denen jede für sich infolge eines geringen Bauvolumens, insbesondere bei einer Stabkernausführung, auch unter beengten Einbauverhältnissen zu plazieren ist, so daß diese Zündspulenanordnung vielfältig verwendbar ist und in großen Stückzahlen und somit kostengünstig gefertigt werden kann.

Durch die Aufteilung jeweils einer Primärspule und der Sekundärspule zu elektrisch in Serie geschalteten, jeweils ein Abschnitt der Primärspule und zugeordneten Sekundärspule enthaltenden Teilspulen ergeben sich zudem noch Materialeinsparungen, da beispielsweise der Eisenkreis der Teilspulen nur noch für ein Teil der Zündspannung ausgelegt sein muß.

Durch die in den Unteransprüchen aufgeführten Maßnahmen sind vorteilhafte Weiterbildungen und Verbesserungen der im Anspruch 1 angegebenen Zündspulenanordnung möglich.

### Zeichnung

Ein Ausführungsbeispiel der Erfindung ist in der Zeichnung dargestellt und in der Figurenbeschreibung näher erläutert. Es zeigt die Figur in schematischer Form den Schaltplan einer Spuleneinheit.

### Beschreibung eines Ausführungsbeispiels

Eine Zündspulenanordnung für eine Mehrzylinder-Brennkraftmaschine setzt sich aus mehreren gleichartigen Spuleneinheiten 11 in der Art von Mehrfachzündspulen, verwirklicht als Doppelzündspulen, zusammen, von denen eine in der Figur dargestellt ist.

Jede Spuleneinheit 11 enthält eine Primärspule 12 und eine an zwei Zündkerzen 13 angeschlossene Sekundärspule 14 und ist von einem Schaltglied 16 in Form einer Endstufe, hier symbolisiert durch das Schaltzeichen eines Transistors, gesteuert.

Sowohl die Primärspule 12 als auch die Sekundärspule 14 sind mechanisch und räumlich getrennt aufgeteilt in zwei Primärteilspulen 17 bzw. zwei Sekundärteilspulen 18. Je eine Primärteilspule 17 und eine Sekundärteilspule 18 ist, zusammen mit einem darin angeordneten Eisenkern 19, zu einer ersten Teilspule 21 bzw. zweiten Teilspule 22 zusammengefaßt. Jede der Teilspulen 21, 22 ist in einem Gehäuse 23 angeordnet.

Das jeweils eine Ende der beiden Primärteilspulen ist mit einer gemeinsamen Primär-Verbindungsleitung 24 und das jeweils eine Ende der beiden Sekundärteilspulen 18 ist mit einer gemeinsamen Sekundär-Verbindungsleitung 26 zusammengeführt.

Während das jeweils andere Ende der beiden Sekundärteilspulen 18 zu je einer Zündkerze 13 führt, ist das andere Ende der Primärteilspule 17 der ersten Teilspule 21 an den Pluspol einer Stromversorgung des Kraftfahrzeugs und das andere Ende der Primärteilspule 17 der zweiten Teilspule 22 an das mit Massepotential in Verbindung stehende Schaltglied 16 angeschlossen.

Alternativ kann eine Spuleneinheit 11 mit einem Schaltglied 16 auch aus drei oder mehr Primärteilspulen 17 bzw. Sekundärteilspulen 18 bei gleichartigem Aufbau und serieller Zusammenschaltung bestehen.

Durch die mechanisch und räumliche Auftrennung der Spuleneinheiten 11 in Teilspulen 21, 22, die elektrisch in Serie geschaltet sind, ergeben sich kleinbauende Einheiten die auf unter beengten Platzverhältnissen einfach zu plazieren sind.

## Patentansprüche

1. Zündspulenanordnung für Mehrzylinder-Brennkraftmaschinen, bestehend aus mindestens einer Spuleneinheit (11) in der Art einer Mehrfachzündspule, welche Spuleneinheit (11) eine Primärspule (12) und eine, an zwei Zündkerzen (13) angeschlossene Sekundärspule (14) enthält, mit wenigstens einem Schaltglied (16) zum Steuern des Stromes der Primärspule (12) aufgrund von Ansteuersignalen, dadurch gekennzeichnet, daß die Primärspule (12) und die Sekundärspule (14) jeweils geteilt und mechanisch getrennt ausgeführt und je eine Primärteilspule (17) und Sekundärteilspule (18) zu einer je in einem Gehause (23) angeordneten Teilspule (21, 22) zusammengefaßt und mehrere Teilspulen (21, 22) elektrisch in Serie geschaltet sind.

2. Zündspulenanordnung nach Anspruch 1, dadurch gekennzeichnet, daß die Teilspulen (21, 22) von einer Endstufe als Schaltglied (16) gemeinsam angesteuert werden.

3. Zündspulenanordnung nach Anspruch 2, dadurch gekennzeichnet, daß jede der Teilspulen (21, 22) einer Zündkerze (13) zugeordnet ist.

4. Zündspulenanordnung nach einem der vorstehenden Ansprüche, dadurch gekennzeichnet, daß die Spuleneinheit (11) in der Art einer Mehrfachzündspule als eine Doppelzündspule verwirklicht ist.

## Claims

1. Ignition coil arrangement for multi-cylinder internal combustion engines, comprising at least one coil unit (11) of the type of a multiple ignition coil, which coil unit (11) contains a primary coil (12) and a secondary coil (14) connected to two spark plugs (13), having at least one switching element (16) for controlling the current in the primary coil (12) on the basis of activation signals, characterized in that the primary coil (12) and the secondary coil (14) are designed to be respectively divided or mechanically separated and one primary partial coil (17) and one secondary partial coil (18) are combined to form a partial coil (21, 22), respectively arranged in one housing (23), and a plurality of partial coils (21, 22) are electrically connected in series.

2. Ignition coil arrangement according to Claim 1, characterized in that the partial coils (21, 22) are activated jointly as a switching element (16) by a final stage.

3. Ignition coil arrangement according to Claim 2, characterized in that each of the partial coils (21, 22) is associated with a spark plug (13).

4. Ignition coil arrangement according to one of the preceding claims, characterized in that the coil unit (11) is effected as a double ignition coil of the type of a multiple ignition coil.

## Revendications

1. Système de bobine d'allumage pour moteurs à combustion interne à plusieurs cylindres qui se compose d'au moins une unité de bobine (11) à la manière d'une bobine d'allumage multiple, cette unité de bobine (11) contenant une bobine primaire (12) et une bobine secondaire (14) raccordée à deux bougies d'allumage (13), avec au moins un organe de commande (16) pour commander le courant de la bobine primaire (12) sur la base de signaux de commande,
caractérisé en ce que
la bobine primaire (12) et la bobine secondaire (14) sont réalisées de façon respectivement partagée et mécaniquement séparées en deux bobines primaire (17) et deux bobines secondaires (18), chaque bobine primaire (17) et chaque bobine secondaire (18) étant réunies en une bobine partielle (21, 22) disposée dans un boîtier (23), et plusieurs bobines partielles (21, 22) étant branchées électriquement en série.

2. Système de bobine d'allumage selon la revendication 1,
caractérisé en ce que
les bobines partielles (21, 22) sont commandées en commun par un étage final servant d'organe de commande (16).

3. Système de bobine d'allumage selon la revendication 2,
caractérisé en ce que
chaque bobine partielle (21, 22) est associée à une bougie d'allumage (13).

4. Système de bobine d'allumage selon l'une des revendications principales,
caractérisé en ce que
l'unité de bobine (11) est réalisée à la manière d'une bobine d'allumage multiple sous la forme d'une bobine d'allumage double.
